# FASCICULE DE BREVET EUROPEEN

(11) **EP 3 822 711 B1**
(45) Date de publication et mention de la délivrance du brevet: **11.02.2026**
(21) Numéro de dépôt: 20207261.7
(22) Date de dépôt: 12.11.2020
(51) Int. Cl.: G04B 11/00, G04B 13/00, G04B 19/02

(54) **MÉCANISME HORLOGER COMPRENANT UN MOBILE MENANT TRAVAILLANT AVEC UN MOBILE MENÉ**
UHRWERKMECHANISMUS, DER EINE MIT EINER ANGETRIEBENEN FEDER ZUSAMMENWIRKENDE TREIBENDE FEDER UMFASST
TIMEPIECE MECHANISM COMPRISING A DRIVING MOVING PART WORKING WITH A DRIVEN MOVING PART

(30) Priorité: 12.11.2019 EP 19208591
(43) Date de publication de la demande: 19.05.2021
(73) Titulaire: Patek Philippe SA Genève, 1204 Genève (CH)
(72) Inventeur: Tanner, Samuel, 01220 Divonne-les-Bains (FR); Le Bris, Jean-Baptiste, 74970 Marignier (FR)
(74) Mandataire: Micheli & Cie SA

(56) Documents cités:
- EP-A1- 3 336 613
- CH-A- 263 069
- CH-A- 305 463
- CH-A- 337 457
- FR-A1- 2 307 301

## Description

La présente invention concerne un mécanisme horloger comprenant un mobile menant et un mobile mené, ledit mobile menant étant destiné à transmettre, lors d'au moins un choc, au moins une impulsion audit mobile mené susceptible de provoquer la mise en mouvement dudit mobile mené.

On connait des mécanismes horlogers de ce genre pour lesquels l'impulsion donnée par un mobile menant à un mobile mené est non souhaitée, mais apparait malgré tout suite au fonctionnement normal du mécanisme, en raison d'un choc qui peut s'avérer négatif sur ledit fonctionnement normal. Un tel mécanisme est par exemple un mécanisme de correction d'une aiguille des heures agencé de préférence pour être actionné par une tige de remontoir, et comprenant une première roue des heures entrainée par un rouage de minuterie lié à la chaussée qui porte l'aiguille des minutes et une seconde roue des heures portant l'aiguille des heures et reliée à la première roue des heures par un mécanisme élastique d'accouplement. Un tel mécanisme permet de faire avancer pas par pas l'aiguille des heures d'une heure sans entrainer l'aiguille des minutes. Cela permet une mise à l'heure très facile en cas de changement de fuseau horaire par exemple.

Le mécanisme élastique d'accouplement comprend une étoile solidaire de la première roue des heures ainsi qu'un sautoir et son ressort de rappel contre l'étoile, portés par la seconde roue des heures. Ce mécanisme élastique d'accouplement permet à la première roue des heures d'entrainer la seconde roue des heures pour afficher l'heure tout en offrant une fonction d'embrayage/débrayage et un indexage sélectif de l'aiguille des heures dans l'une de ses douze postions angulaires en cas de correction de l'aiguille des heures. Plus particulièrement, lors de la correction de l'aiguille des heures seule, on actionne la seconde roue des heures par la tige de remontoir de sorte qu'en tournant, le sautoir porté par la seconde roue des heures est soulevé par une dent de l'étoile portée par la première roue des heures restée fixe, puis retombe entre deux dents de l'étoile.

Ce mécanisme élastique d'accouplement est connu et donne habituellement satisfaction. Toutefois, lorsque la seconde roue des heures qui porte le sautoir est agencée pour entrainer une complication nécessitant beaucoup d'énergie, ladite seconde roue des heures doit présenter un couple important. Mais de ce fait, lors de la correction de l'aiguille des heures seule, lorsque le sautoir porté par la seconde roue des heures, appartenant au mobile menant, retombe brusquement sur l'étoile, il peut, lors du choc, délivrer inopinément à ladite étoile et à la première roue des heures solidaire de ladite étoile, qui constituent le mobile mené, une impulsion telle qu'elle peut provoquer accidentellement un micro-déplacement de ladite étoile et de la première roue des heures. Les chocs répétés du sautoir sur l'étoile peuvent donc entrainer des micro-déplacements accidentels de la première roue des heures qui peuvent se propager jusqu'à la chaussée via le rouage de minuterie. Cela peut avoir pour conséquence un déplacement inopiné de l'aiguille des minutes, plus particulièrement lorsque la chaussée est de type roue à friction. De ce fait, l'aiguille des minutes se décale progressivement par rapport à son positionnement normal en raison de la mise en mouvement non contrôlée de la première roue des heures.

Le document FR 2307301 A1 divulgue par exemple un mécanisme de correction de l'heure pour passer d'un fuseau à l'autre.

La présente invention vise à remédier à ces inconvénients en proposant un mécanisme horloger permettant de contrôler la mise en mouvement d'un mobile mené travaillant avec un mobile menant, ce contrôle signifiant empêcher toute mise en mouvement du mobile mené ou autoriser un déplacement prédéterminé dudit mobile mené, en fonction de la destination dudit mécanisme horloger.

A cet effet, la présente invention concerne un mécanisme horloger selon la revendication 1.

Le mécanisme horloger selon l'invention comprend un mobile menant et un mobile mené, ledit mobile menant étant destiné à transmettre, lors d'au moins un choc, au moins une impulsion audit mobile mené susceptible de provoquer la mise en mouvement dudit mobile mené.

Selon l'invention, le mobile menant et le mobile mené sont configurés pour présenter respectivement des moments d'inertie tels que le rapport du moment d'inertie du mobile mené sur le moment d'inertie du mobile menant est supérieur à 0.9, de manière à contrôler la mise en mouvement dudit mobile mené par le mobile menant.

Un tel contrôle de la mise en mouvement du mobile mené par le mobile menant permet de stopper une impulsion prévue mais non souhaitée du mobile menant sur le mobile mené et d'empêcher ainsi sa propagation audit mobile mené ainsi qu'à d'autres composants du mécanisme liés audit mobile mené.

La présente invention concerne également une pièce d'horlogerie selon la revendication 5.

Dans le cadre de la présente invention, l'expression mobile menant désigne le composant qui, au moment du choc, est destiné à délivrer une impulsion ainsi que, s'il y en a, toutes les pièces qui lui sont solidaires en rotation. L'expression mobile mené désigne quant à elle le composant qui, au moment du choc, est destiné à recevoir ladite impulsion ainsi que, s'il y en a, toutes les pièces qui lui sont solidaires en rotation.

Dans le cadre de la présente invention, l'impulsion, qu'elle soit volontaire ou non, est prévue et se produit lors du fonctionnement normal du mécanisme. Cela exclut typiquement le cas d'une impulsion associée à un choc accidentel.

D'autres caractéristiques et avantages de la présente invention apparaîtront à la lecture de la description détaillée suivante d'un mode de réalisation de l'invention, donnés à titre d'exemple non limitatif, et faite en référence aux dessins annexés dans lesquels :
- la figure 1 est une vue de dessous en perspective d'un mécanisme horloger selon l'invention, dans le cas d'un mécanisme de correction d'une aiguille des heures ; et
- la figure 2 est une vue de dessus du mécanisme de la figure 1, la première roue des heures n'étant pas représentée.

La présente invention concerne un mécanisme horloger comprenant un mobile menant travaillant avec un mobile mené. Plus spécifiquement, le mobile menant est apte à coopérer directement avec le mobile mené, sans composant intermédiaire, ou indirectement, via un mobile intermédiaire faisant office de renvoi.

Le mécanisme horloger selon l'invention est tel que le mobile menant est destiné à transmettre au mobile mené, lors d'un choc, par contact brusque instantané, et d'une manière prévue mais involontaire, au moins une impulsion telle qu'elle pourrait provoquer une mise en mouvement non souhaitée dudit mobile mené. Un tel mécanisme est par exemple un mécanisme de correction d'une aiguille des heures tel que décrit précédemment, ledit mécanisme comprenant une première roue des heures entraînée par un rouage de minuterie lié à la chaussée qui porte l'aiguille des minutes et solidaire d'une étoile et une seconde roue des heures portant l'aiguille des heures et reliée à la première par un mécanisme élastique d'accouplement, ladite seconde roue portant un sautoir coopérant avec ladite étoile. Dans cet exemple, lors de la mise à l'heure, le mobile menant comprend typiquement ladite seconde roue des heures ainsi que l'aiguille des heures et le sautoir qu'elle porte et le mobile mené comprend typiquement la première roue des heures et l'étoile qu'elle porte.

Dans la présente description, la définition des rôles menant/mené correspond aux rôles des deux mobiles en cause au moment du choc, indépendamment de leurs rôles lorsqu'il n'y a pas de choc. En particulier, le mobile menant est défini comme étant le mobile, qui, lors du choc, est destiné à délivrer au mobile mené une impulsion, même s'il existe un mode de fonctionnement ne générant pas de choc dans lequel les rôles menant/mené peuvent être inversés.

Conformément à la présente invention, le mobile menant et le mobile mené sont agencés ou configurés pour présenter respectivement des moments d'inertie tels que le rapport du moment d'inertie du mobile mené sur le moment d'inertie du mobile menant est supérieur à 0.9, de manière à contrôler la mise en mouvement dudit mobile mené.

De ce fait, le mobile mené a un moment d'inertie qui se rapproche, et de préférence qui est supérieur, voire très supérieur, à celui du mobile menant, le rapport des moments d'inertie étant choisi de sorte que, lors d'un choc du mobile menant sur le mobile mené, une impulsion prévue mais non volontaire du mobile menant sur le mobile mené est stoppée par le mobile mené, empêchant toute mise en mouvement non souhaitée, sa vitesse restant nulle ou de sorte qu'une impulsion volontaire du mobile menant travaillant avec le mobile mené donne audit mobile mené une accélération angulaire d'une valeur déterminée qui est seulement nécessaire à son déplacement tel que prévu par sa fonction.

D'une manière avantageuse, le rapport du moment d'inertie du mobile mené sur le moment d'inertie du mobile menant est supérieur ou égal à 1, préférentiellement supérieur ou égal à 1.2, préférentiellement supérieur ou égal à 1.5, préférentiellement supérieur ou égal à 2, et plus préférentiellement supérieur ou égal à 3. Cela peut se traduire par exemple par une différence entre le moment d'inertie du mobile mené et le moment d'inertie du mobile menant supérieure ou égale à 0 mg*mm² de préférence supérieure ou égale à 20 mg*mm², de préférence supérieure ou égale à 50 mg*mm², préférentiellement supérieure ou égale à 100 mg*mm², et plus préférentiellement supérieure ou égale à 200 mg*mm².

Le rapport des moments d'inertie mobile mené/mobile menant tel que recherché selon l'invention est obtenu de différentes manières, utilisées seules ou en combinaison :
- le mobile menant peut présenter des évidements configurés de manière à diminuer son moment d'inertie pour obtenir le rapport des moments d'inertie mobile mené/mobile menant tel que recherché. Par exemple le mobile menant peut être une roue dans la planche de laquelle sont prévus des évidements, traversants ou non, permettant de l'alléger. Les évidements peuvent être de toute forme et/ou de toute dimension adaptées à la configuration du mobile menant ;
- le mobile menant peut être réalisé dans un premier matériau présentant une masse volumique inférieure à 5000 kg/m³, le mobile mené étant réalisé dans un matériau présentant une masse volumique supérieure à 7000 kg/m³, ou le mobile menant peut être réalisé dans un premier matériau présentant une masse volumique au moins deux fois inférieure à la masse volumique du mobile mené, de manière à obtenir le rapport des moments d'inertie mobile mené/mobile menant tel que recherché. Par exemple le mobile menant peut être réalisé en titane, en aluminium, ou en silicium tandis que le mobile mené est réalisé en acier, en laiton ou en or.
- le mobile mené peut, en plus du composant destiné à recevoir l'impulsion, comprendre un composant additionnel réalisé dans un second matériau présentant une masse volumique supérieure à 8000 kg/m³ ou au moins deux fois supérieure à la masse volumique du mobile menant de manière à obtenir le rapport des moments d'inertie mobile mené/mobile menant tel que recherché, ce composant additionnel étant solidaire du composant destiné à recevoir l'impulsion. Par exemple, le composant du mobile mené destiné à recevoir l'impulsion du mobile menant peut être fixé à un composant additionnel réalisé en or ou en platine, et peut se présenter par exemple sous la forme de masselottes. Dans cet exemple, le mobile menant serait par exemple réalisé en laiton, maillechort, acier, aluminium, rubis ou silicium.

Le mécanisme horloger de la présente invention est tel que le mobile menant comprend un sautoir et le mobile mené comprend une étoile, ledit sautoir étant destiné à exercer sur ladite étoile, lors du choc, un couple supérieur à 10 g.mm, de préférence supérieur à 40 g.mm, de préférence supérieur à 60 g.mm, préférentiellement supérieur à 100 g.mm, et plus préférentiellement supérieur à 200 g.mm.

Selon un exemple de réalisation de l'invention en référence aux figures 1 et 2, le mécanisme horloger de l'invention constitue un mécanisme de correction d'une aiguille des heures 1, agencé de préférence pour être actionné par une tige de remontoir et non un poussoir.

Comme décrit en préambule, ce mécanisme de mise à l'heure, utilisé plus particulièrement en cas de changement de fuseau horaire, permet de faire avancer pas par pas l'aiguille des heures d'une heure sans entrainer l'aiguille des minutes.

Le mécanisme 1 comprend une première roue des heures 2 entrainée par un rouage de minuterie lié à la chaussée qui porte l'aiguille des minutes. Ces éléments, connus de l'homme du métier, ne sont pas représentés ni décrits en détails ici. Le mécanisme comprend également une seconde roue des heures 4 portant l'aiguille des heures (non représentée) et agencée de sorte que la première roue des heures 2 et la seconde roue des heures 4 sont superposées et concentriques.

Dans une autre variante destinée à réaliser une pièce d'horlogerie comprenant deux aiguilles des heures, à savoir une première aiguille pour afficher traditionnellement l'heure du domicile, et une seconde aiguille pour afficher l'heure locale variable selon les fuseaux horaires, la première roue des heures 2 peut porter ladite première aiguille pour indiquer l'heure du domicile, la seconde roue des heures 4 portant alors l'aiguille pour indiquer l'heure locale.

La seconde roue des heures 4 est reliée à la première roue des heures 2 par un mécanisme élastique d'accouplement. D'une manière connue, le mécanisme élastique d'accouplement comprend une étoile 6 à douze dents solidaire ici de la première roue des heures 2 ainsi qu'un sautoir 8 rappelé contre l'étoile 6 par son ressort de rappel 10, portés ici par la seconde roue des heures 4. Le sautoir 8 et son ressort de rappel 10 sont positionnés sur la planche de la seconde roue des heures 4.

Le mobile menant selon l'invention comprend la seconde roue des heures 4 et le mobile mené comprend la première roue des heures 2, entrainée par le rouage de minuterie lié à la chaussée, les rôles menant/mené étant les rôles des mobiles lors de la correction de l'heure, quand la seconde roue des heures 4 est actionnée par la tige de remontoir pour la correction et est alors susceptible de générer une impulsion sur la première roue des heures 2, au moment du choc lorsque le sautoir 8 retombe sur l'étoile 6. Hors du mode de correction et en mode de fonctionnement normal la seconde roue des heures 4 est entrainée par la première roue des heures 2 par le mécanisme élastique d'accouplement, ce qui ne génère aucun choc entre le sautoir et l'étoile, le mobile menant au sens de l'invention redevenant alors un mobile mené.

Dans l'exemple représenté, le sautoir 8 et son ressort sont portés par la seconde roue des heures 4 et appartiennent au mobile menant et l'étoile 6 est solidaire de la première roue des heures 2 et appartient au mobile mené.

Conformément à l'invention, les mobiles menant et mené sont configurés de sorte que le rapport du moment d'inertie du mobile mené sur le moment d'inertie du mobile menant est supérieur à 0.9, de manière à contrôler la mise en mouvement dudit mobile mené. A cet effet, dans l'exemple représenté, la planche de la seconde roue des heures 4 comporte différents évidements 12 sous la forme ici de trois secteurs circulaires et d'une ouverture oblongue concentriques à l'axe de la seconde roue des heures 4 et répartis autour du canon de ladite seconde roue des heures 4. Il est bien évident que les évidements peuvent avoir toute autre forme et disposition appropriées.

Dans cette configuration, la seconde roue des heures 4 est donc allégée par rapport à une planche pleine standard, de sorte que le moment d'inertie du mobile menant est ramené à 288 mg*mm² tandis que le mobile mené a un moment d'inertie de 273 mg*mm² (par exemple en choisissant pour la première roue des heures 2 un matériau approprié ou une forme de réalisation adéquate pour augmenter son moment d'inertie par rapport à une roue standard) de sorte que le rapport du moment d'inertie du mobile mené sur le moment d'inertie du mobile menant est d'environ 0.95.

Grâce au mécanisme de l'invention, toute impulsion du sautoir 8 porté par la seconde roue des heures 4, mobile menant, sur l'étoile 6 solidaire de la première roue des heures 2, mobile mené, a un effet atténué du fait de la différence d'inertie entre les deux mobiles mené et menant, réduisant les risques d'une mise en mouvement non souhaitée de l'étoile 6, sous l'effet dynamique, lors d'un choc entre ladite étoile 6 et le sautoir 8. Ainsi l'effet du sautoir 8 porté par la seconde roue des heures 4 n'a pas d'influence sur la première roue des heures 2 solidaire de l'étoile 6 et engrenant avec le rouage de minuterie. L'impulsion délivrée par le sautoir 8 du mobile menant, à l'étoile 6 du mobile mené, n'est donc pas propagée au reste du mécanisme de mise à l'heure, de sorte que l'aiguille des minutes ne subit pas de décalage.

## Revendications

1. Mécanisme horloger comprenant un mobile menant (4) et un mobile mené (2), le mobile menant (4) étant destiné à transmettre, lors d'au moins un choc, au moins une impulsion audit mobile mené susceptible de provoquer la mise en mouvement dudit mobile mené (2), le mobile mené (2) comprenant une étoile (6) et le mobile menant (4) comprenant un sautoir (8) susceptible d'exercer sur ladite étoile (6), lors dudit choc, un couple supérieur à 10 g.mm, de préférence supérieur à 40 g.mm, de préférence supérieur à 60 g.mm et plus préférentiellement supérieur à 100 g.mm, dans lequel :
- le mobile menant (4) présente des évidements (12) ; et/ou
- le mobile menant (4) est réalisé dans un matériau présentant une masse volumique au moins deux fois inférieure à la masse volumique du mobile mené (2) ; et /ou
- le mobile mené comprend un composant additionnel réalisé dans un matériau présentant une masse volumique au moins deux fois supérieure à la masse volumique du mobile menant ;
de sorte que le mobile menant (4) et le mobile mené (2) présentent respectivement des moments d'inertie tels que le rapport du moment d'inertie du mobile mené (2) sur le moment d'inertie du mobile menant (4) est supérieur à 0,9, de manière à contrôler la mise en mouvement dudit mobile mené (2).

2. Mécanisme horloger selon la revendication 1, **caractérisé en ce que** le rapport du moment d'inertie du mobile mené (2) sur le moment d'inertie du mobile menant (4) est supérieur ou égal à 1, de préférence supérieur ou égal à 1,2, de préférence supérieur ou égal à 1,5, de préférence encore supérieur ou égal à 3.

3. Mécanisme horloger selon la revendication 1 ou 2, **caractérisé en ce qu'**il constitue un mécanisme de correction (1) d'une aiguille des heures, le mobile mené comprenant une première roue des heures (2) entrainée par un rouage de minuterie et le mobile menant comprenant une seconde roue des heures (4) portant ladite aiguille des heures et reliée à la première roue des heures (2) par un mécanisme élastique d'accouplement.

4. Mécanisme horloger selon la revendication 3, **caractérisé en ce que** la première roue des heures (2) et la seconde roue des heures (4) sont agencées de manière à être superposées concentriques.

5. Pièce d'horlogerie comprenant un mécanisme horloger selon l'une des revendications 1 à 4.

## Patentansprüche

1. Uhrwerksmechanismus, der ein führendes Drehteil (4) und ein geführtes Drehteil (2) umfasst, wobei das führende Drehteil (4) dazu bestimmt ist, bei mindestens einem Stoß mindestens einen Impuls auf das geführte Drehteil zu übertragen, der das In-Bewegung-Setzen des geführten Drehteils (2) bewirken kann, wobei das geführte Drehteil (2) einen Stern (6) umfasst und das führende Drehteil (4) eine Hebelfeder (8) umfasst, die bei dem Stoß ein Moment von größer als 10 g.mm, vorzugsweise größer als 40 g.mm, vorzugsweise größer als 60 g.mm und bevorzugter größer als 100 g.mm, auf den Stern (6) ausüben kann; wobei
- das führende Drehteil (4) Aussparungen (12) aufweist; und/oder
- das führende Drehteil (4) aus einem Material besteht, das eine Dichte aufweist, die mindestens zwei Mal kleiner als die Dichte des geführten Drehteils (2) ist; und/oder
- das geführte Drehteil eine zusätzliche Komponente umfasst, die aus einem Material besteht, das eine Dichte aufweist, die mindestens zwei Mal größer als die Dichte des führenden Drehteils ist;
derart dass das führende Drehteil (4) und das geführte Drehteil (2) jeweils Trägheitsmomente aufweisen, die derart sind, dass das Verhältnis des Trägheitsmoments des geführten Drehteils (2) zu dem Trägheitsmoment des führenden Drehteils (4) größer als 0,9 ist, derart dass das In-Bewegung-Setzen des geführten Drehteils (2) gesteuert wird.

2. Uhrwerksmechanismus nach Anspruch 1, **dadurch gekennzeichnet, dass** das Verhältnis des Trägheitsmoments des geführten Drehteils (2) zum Trägheitsmoment des führenden Drehteils (4) größer oder gleich 1, vorzugsweise größer oder gleich 1,2, vorzugsweise größer oder gleich 1,5, bevorzugter größer oder gleich 3, ist.

3. Uhrwerksmechanismus nach Anspruch 1 oder 2, **dadurch gekennzeichnet, dass** er einen Korrekturmechanismus (1) eines Stundenzeigers bildet, wobei das geführte Drehteil ein erstes Stundenrad (2) umfasst, das von einem Zeigerwerk mitgenommen wird, und das führende Drehteil ein zweites Stundenrad (4) umfasst, das den Stundenzeiger trägt und durch einen elastischen Kopplungsmechanismus mit dem ersten Stundenrad (2) verbunden ist.

4. Uhrwerksmechanismus nach Anspruch 3, **dadurch gekennzeichnet, dass** das erste Stundenrad (2) und das zweite Stundenrad (4) dazu gestaltet sind, konzentrisch überlagert zu sein.

5. Uhr, die einen Uhrwerksmechanismus nach einem der Ansprüche 1 bis 4 umfasst.

## Claims

1. Timepiece mechanism comprising a driving mobile (4) and a driven mobile (2), the driving mobile (4) being intended to transmit, in the event of at least one shock, at least one pulse to said driven mobile able to cause said driven mobile (2) to move, the driven mobile (2) comprising a starwheel (6) and the driving mobile (4) comprising a jumper (8) able to exert, on said starwheel (6), in the event of said shock, a torque greater than 10 g.mm, preferably greater than 40 g.mm, preferably greater than 60 g.mm and more preferably greater than 100 g.mm, wherein:
- the driving mobile (4) has recesses (12); and/or
- the driving mobile (4) is made from a material having a density at least twice lower than the density of the driven mobile (2); and/or
- the driven mobile comprises an additional component made from a material having a density at least twice higher than the density of the driving mobile;
such that the driving mobile (4) and the driven mobile (2) respectively have moments of inertia such that the ratio of the moment of inertia of the driven mobile (2) to the moment of inertia of the driving mobile (4) is greater than 0.9 so as to control initiation of movement of said driven mobile (2).

2. Timepiece mechanism as claimed in claim 1, **characterised in that** the ratio of the moment of inertia of the driven mobile (2) to the moment of inertia of the driving mobile (4) is greater than or equal to 1, preferably greater than or equal to 1.2, preferably greater than or equal to 1.5, even more preferably greater than or equal to 3.

3. Timepiece mechanism as claimed in claim 1 or 2, **characterised in that** it constitutes a mechanism (1) for correcting an hour hand, the driven mobile comprising a first hour wheel (2) driven by a minute going train and the driving mobile comprising a second hour wheel (4) bearing said hour hand and connected to the first hour wheel (2) by a resilient coupling mechanism.

4. Timepiece mechanism as claimed in claim 3, **characterised in that** the first hour wheel (2) and the second hour wheel (4) are arranged so as to be superimposed concentrically.

5. Timepiece comprising a timepiece mechanism as claimed in any one of claims 1 to 4.
